# EUROPÄISCHE PATENTSCHRIFT

(11) **EP 0 410 226 B1**
(45) Veröffentlichungstag und Bekanntmachung des Hinweises auf die Patenterteilung: **28.06.1995**
(21) Anmeldenummer: 90113397.5
(22) Anmeldetag: 13.07.1990
(51) Int. Cl.: B31F 5/02, B26F 1/38, B65B 9/02, B65D 75/20, B65H 21/00

(54) **Vorrichtung zum klebstofffreien Verbinden von Lagen aus Papier, dünnem Karton od. dgl.**
Apparatus for adhesive-free joining of layers of paper, thin carton, or similar materials
Appareil pour la liaison sans colle de couches de papier, de carton mince ou éléments analogues

(30) Priorität: 26.07.1989 DE 3934649
(43) Veröffentlichungstag der Anmeldung: 30.01.1991
(73) Patentinhaber: Schwede, Horst, D-95463 Bindlach (DE); Schwede, Roland, D-95445 Bayreuth (DE); Schmetzer, Helmut, D-95448 Bayreuth (DE)
(72) Erfinder: Schmetzer, Helmut, D-95448 Bayreuth (DE)
(74) Vertreter: Rau, Manfred, Dr. Dipl.-Ing.

(56) Entgegenhaltungen:
- DE-B- 1 102 543
- FR-A- 1 485 000
- GB-A- 995 980
- US-A- 1 657 591
- US-A- 2 272 473
- US-A- 3 760 553
- US-A- 4 123 826

## Beschreibung

Die Erfindung betrifft eine Vorrichtung zur Herstellung einer Verpackung aus mindestens zwei aufeinander angeordneten Lagen aus Papier, dünnem Karton, insbesondere Craftpapier und Recycling-Papier, nach dem Obergriff des Patentanspruches 1.

Es ist aus der US-A-1 657 591 bekannt, Papier, dünnen Karton oder dergleichen in der Weise miteinander klebstofffrei zu verbinden, daß mit einem Rändelrad zwei aufeinanderliegende Lagen aus Papier oder dergleichen aus der Hauptebene der Lagen heraus verformt werden. Hierdurch tritt eine gewisse Verzahnung der beiden aus Bahnabschnitten oder Bögen bestehenden Lagen ein. Diese Art der Verbindung ist nicht sonderlich fest. Aus diesem Grunde wird in diesem Zusammenhang sehr oft zusätzlich Klebstoff eingesetzt.

Sehr viele Gegenstände werden in Kunststoffolien eingepackt, die miteinander verklebt oder verschweißt oder die aufgeschrumpft werden. Eine entsprechende Vorrichtung hierfür ist in der US-A-3 760 553 angegeben. Der Einsatz von Kunststoffolien ist nicht wünschenswert. Darüber hinaus treten beim Schrumpfen von Folien Dämpfe auf, die ebenfalls unerwünscht sind. Das Verpacken mit Papier erfordert den Einsatz von Klebstoff, was zum einen ebenfalls aus Umweltschutzgründen nicht erwünscht ist. Darüber hinaus dauert es eine in der Regel beträchtliche Zeit, bis der Klebstoff so weit abgebunden hat oder getrocknet ist, daß die Verbindungs-"Naht" eine ausreichende Festigkeit hat. Andererseits gibt es sehr viele Anwendungfälle, in denen weder an die Festigkeit der Verpackung oder Umhüllung noch an die Festigkeit der Verbindung sonderlich hohe Anforderungen gestellt werden, da die Verpackung oder Umhüllung nur für einen relativ kurzen Zeitraum, in der Regel für einen Transport vorgesehen ist.

Die US-A-4 123 826 beschreibt ein Verschlußband aus extrudiertem Kunststoff oder auch Pappe, bei dem das Band zumindest in seinen Endbereichen mit einer wellenförmigen Prägung versehen ist, wobei die Wellenberge und Wellentäler von Streifen zu Streifen jeweils versetzt zueinander angeordnet sind. Ein derartiges Band kann durch Aufeinanderpressen der geprägten Endbereiche geschlossen und durch Auseinanderziehen der beiden Endbereiche quer zur Bandebene wieder geöffnet werden. Durch das Ineinanderpressen der beiden geprägten Endbereiche verhaken sich die Wellenberge und -täler der beiden Bandenden und können somit Zugkräfte in Richtung der Band-Hauptebene aufnehmen.

Der Erfindung liegt daher die Aufgabe zugrunde, eine Vorrichtung der gattungsgemäßen Art zu schaffen, die eine klebstofffreie Verbindung von mindestens zwei Lagen Papier und zwar insbesondere von besonders einfachem Recycling-Papier in einfacher Weise gestattet.

Diese Aufgabe wird durch die im kennzeichnungsteil des Anspruches 1 angegebenen Merkmale gelöst. Verbindungsbereich in Streifen geschnitten und paarweise abwechselnd aus der Ebene der Lagen herausgedrückt werden. Sie wird weiterhin bei einer Verpackung der eingangs angegebenen Art dadurch gelöst, daß die Verbindungs-"Naht" durch paarweise aus den Lagen geschnittene und paarweise abwechselnd und zueinander entgegengesetzt aus diesen herausgedrückte Streifen gebildet ist. Weiterhin wird die Aufgabe bei einer Demnach sind zwei einander komplementäre Stanz-Drück-Werkzeuge einander paarweise zugeordnet, die wechselweise mit linear aneinandergereihten Stanzzähnen versehen sind, wobei jeweils ein Stanzzahn eines Stanz-Drück-Werkzeuges in einen Zwischenraum zwischen zwei benachbarten Stanzzähnen des anderen Stanz-Drück-Werkzeuges eingreifend ausgebildet ist, wobei die Breite des jeweiligen Zwischenraumes im wesentlichen der Breite des jeweiligen Stanzzahnes entspricht und wobei die den jeweiligen Stanzzahn zum benachbarten Zwischenraum begrenzende Kante als Schneidkante ausgebildet ist. Dabei sind die Stanz-Drück-Werkzeuge jeweils an vorzugsweise balkenförmigen Werkzeugträgern angebracht, die relativ aufeinander zu und voneinander weg bewegbar sind. Durch die erfindungsgemäßen Maßnahmen wird erreicht, daß die Streifen, die selbstverständlich an ihren Enden mit der jeweiligen Lage Papier oder dergleichen verbunden bleiben, paarweise und abwechselnd gegensinnig aus den Lagen herausgedrückt werden, wodurch ein außerordentlich intensives Verhaken der beiden Lagen stattfindet. Je weniger glatt, als je einfacher das Papier, der dünne Karton oder dergleichen ist, um so fester ist die Verbindung. Gerade Craftpapier und Recycling-Papier eignen sich also besonders hierfür. Mit der entsprechenden Umhüllung oder Verpackung können beispielsweise Stapel von Zeitungen oder Zeitschriften zum Versand umhüllt werden, wobei nur vier Seiten umhüllt werden, während zwei einander gegenüberliegende Seiten offen bleiben. Zur Transportsicherung und zum Tragen solcher Pakete können diese noch mit einem oder mehrere Reifen umgeben werden. Weiterhin können aber auch andere Gegenstände, wie beispielsweise Kleidungsstücke oder einzelne bzw. einige Zeitschriften mit einer tütenartigen Verpackung umgeben werden, die an mehreren Seiten mit einer Verbindungs-"Naht" verschlossen wird.

Weitere Vorteile, Merkmale und Einzelheiten der Erfindung ergeben sich aus den Unteransprüchen und der nachfolgenden Beschreibung zweier Ausführungsbeispiele der Erfindung.

Es zeigt
- Fig. 1: eine Vorrichtung zum Umhüllen von Gegenständen in schematischer Darstellung beim Antransport eines Gegenstandes,
- Fig. 2: die Vorrichtung nach Fig. 1 beim Ankommen des Gegenstandes an einer Arbeitsstation,
- Fig. 3: die Vorrichtung nach den Fig. 1 und 2 beim Herstellen einer Verbindungs-"Naht",
- Fig. 4: die Vorrichtung nach den Fig. 1 bis 3 in perspektivischer Darstellung, und
- Fig. 5: zwei Lagen Papier mit zwei Stanz-Drück-Werkzeugen nach dem Herstellen einer Verbindungs"Naht".

Auf einem Maschinengestell A ist etwa mittig ein Zuführ-Transportband 1 gelagert, das in üblicher Weise aus einem endlosen Band 2, einer Umlenkrolle 3 und einer angetriebenen Transportrolle 4 besteht, über die es geführt ist. Der Antrieb erfolgt mittels eines Elektro-Motors 4a. Das Obertrum 5 des Bandes 2 ist in Transportrichtung 6, d. h. in der Zeichnung von rechts nach links antreibbar. In Transportrichtung nachgeordnet ist eine weiter unten noch zu erläuternde Arbeitsstation 7 vorgesehen, der ein Abführ-Transportband 8 nachgeordnet ist, das in gleicher Weise wie das Transportband 1 aufgebaut ist. Seine Einzelteile sind daher mit denselben Bezugziffern mit einem hochgesetzten Strich bezeichnet. Das Obertrum 5 und das Obertrum 5' fluchten miteinander. Unterhalb des Zuführtransportbandes 1 ist auf Stützrollen 9, von denen eine mittels eines Elektromotors 9a antreibbar ist, eine Rolle 10 aus bahnförmigen Verpackungsmaterial, beispielsweise Papier, Craftpapier, Recycling-Papier oder dergleichen angeordnet, von der eine Bahn 11 mittels eines Abzugs-Rollenpaares abgezogen und der Arbeitsstation 7 zugeführt wird. Das Abzugs-Rollenpaar 12 ist ebenfalls motorisch antreibbar, wobei der Motor nicht dargestellt ist. Oberhalb des Zuführ-Transportbandes 1 ist eine weitere Rolle 10' von mit der Rolle 10 gleichartigem Verpackungsmaterial auf Stützrollen 9' abgestützt, von der eine Bahn 11' über ein Abzugs-Rollenpaar 12' abgezogen und der Arbeitsstation 7 zugeführt wird.

In der Arbeitsstation 7 ist ein Verbindungswerkzeug 13 vorgesehen, mittels dessen die beiden Bahnen 11 und 11′ klebstofffrei miteinander verbunden werden. Dieses Verbindungswerkzeug 13 weist einen unteren Werkzeugbalken 14 und einen oberen Werkzeugbalken 15 auf, die als Werkzeugträger dienen. Im dargestellten Ausführungsbeispiel ist der untere Werkzeugbalken 14 ortsfest angeordnet; er kann aber auch vertikal mittels eines oder mehrerer Linearantriebe, beispielweise Kolben-Zylinder-Antriebe, antreibbar sein. Der obere Werkzeugbalken 15 ist mittels mindestens eines Linearantriebes 16 in Form eines hydraulisch oder pneumatisch beaufschlagbaren Kolben-Zylinder-Antriebs in der Vertikalen verschiebbar. In den Figuren 1 und 2 befindet er sich in seiner oberen Ruhelage.

Der untere Werkzeugbalken 14 weist mittig ein sich zumindest über die Breite der Bahnen 11, 11′ erstreckendes Schneidmesser 17 auf, das beim Zusammenführen der Werkzeugbalken 14, 15 in einen Gegenschlitz 18 am oberen Werkzeugbalken 15 eintaucht

Beiderseits des Schneidmessers 17 bzw. des Gegenschlitzes 18 sind am Werkzeugbalken 14 und am Werkzeugbalken 15 jeweils ein Paar von Stanz-Drück-Werkzeugen 19, 20 angeordnet, die einander paarweise zugeordnet sind und in Figur 5 detaillierter dargestellt sind. Jedes Werkzeug 19, 20 weist identische Stanzzähne 21 auf, deren Abstand a voneinander nur um einige hundertstel Millimeter größer ist als ihre Breite b, so daß die um eine Zahnteilung c gegeneinander versetzten Werkzeuge 19, 20 ineinandertauchen können, wobei die Stanzzähne 21 des einen Werkzeuges 19 in die Zwischenräume 22 des anderen Werkzeuges 20 zwischen den benachbarten Stanzzähnen 21 eintauchen können und umgekehrt. Für eine Zahnteilung c gilt $\text{c = a + b}$ . Die die Stanzzähne 21 zum jeweiligen Zwischenraum 22 begrenzenden Kanten bilden Schneidkanten 23.

Wenn - wie insbesondere Figur 5 entnehmbar ist - zwei in diesem Bereich flach aufeinanderliegende Bahnen 11, 11′ zwischen zwei Werkzeuge 19, 20 geführt werden, dann werden beide Bahnen an den jeweils paarweise einander zugeordneten Schneidkanten 23 der Stanzzähne 21 beider Werkzeuge gestanzt, wodurch beide Bahnen 11, 11′ in diesem Bereich in in Transportrichtung 6 verlaufende Streifen 24, 24′ geschnitten werden, deren Breite e der Breite b der Stanzzähne 21 entspricht. Diese Streifen 24, 24′ sind jeweils paarweise und im Wechsel entsprechend dem Verlauf der durch die Schneidkanten 23 begrenzten Außenfläche 25 der Stanzzähne 21 aus der gemeinsamen Ebene der Bahnen 11, 11′ herausgebogen. Hierdurch wird eine außerordentlich feste Verbindungs-"Naht" 26 erzeugt. Für die Länge d der Streifen 24, 24′ zu ihrer Breite e gilt 7 e ≧ d ≧ 2 e.

Wie erwähnt, sind an den Werkzeugbalken 14, 15 beiderseits des Schneidmessers 17 bzw. des Gegenschlitzes 18 je ein Paar solcher Stanz-Drück-Werkzeuge 19, 20 angeordnet, so daß bei einem Schließen des Verbindungswerkzeuges 13 durch Zusammenführen der Werkzeugbalken 14, 15 die beiden Bahnen 11, 11′ mittels zweier Verbindungs-"Nähte" 26 miteinander verbunden werden, wobei gleichzeitig die beiden Bahnen 11, 11′ zwischen den beiden "Nähten" 26 durchgeschnitten werden. Falls erforderlich, sind in der Zeichnung nicht dargestellte Abstreifer zum Herausdrücken der Verbindungs-"Naht" 26 aus den Werkzeugen 19, 20 vorgesehen.

In Figur 1 ist die Ausgangsposition dargestellt, in der die beiden Bahnen 11, 11′ mittels einer "Naht" 26 miteinander verbunden sind. Der obere Werkzeugbalken 15 ist hochgefahren, so daß über das Zuführ-Transportband 1 ein zu verpackender bzw. zu umhüllender Gegenstand 27, beispielsweise ein Stapel Zeitungen oder Zeitschriften, in Transportrichtung 6 zugeführt werden kann. Entsprechend der Darstellung in Figur 2 überfährt er hierbei die Arbeitsstation 7 und gelangt unter Mitnahme der beiden Bahnen 11, 11′ auf das Abführ-Transportband 8. Damit die Arbeitsstation 7 frei überfahren werden kann, befindet sich das Schneidmesser 17 zumindest geringfügig unterhalb der durch die beiden Obertrume 5, 5′ aufgespannten Ebene.

Wenn der Gegenstand 27 sich in der in Figur 3 dargestellten Arbeitsstellung auf dem Transportband 8 befindet, in dem sich seine - bezogen auf die Transportrichtung 6 - Rückseite 28 bereits jenseits der Werkzeugbalken 14, 15 befindet, wird das Verbindungswerkzeug 13 geschlossen. Hierzu fährt der obere Werkzeugbalken 15 nach unten und nimmt hierbei die obere Bahn 11′ nach unten. Beim Zusammenführen der beiden Werkzeugbalken 14, 15 werden zwei Verbindungs-"Nähte" 26 zwischen den beiden Bahnen 11, 11′ gebildet und diese gleichzeitig zwischen diesen "Nähten" 26 durchgeschnitten. Der nunmehr von Bahnabschnitten 29, 29′ umhüllte Gegenstand 27 wird mittels des Transportbandes 8 abgeführt, wobei gleichzeitig über das Zuführ-Transportband 1 ein neuer Gegenstand 27 herangeführt werden kann.

In der perspektivischen Darstellung in Figur 4 ist die dem Betrachter zugewandte Seite des Maschinengestells A weggelassen, um die Anschaulichkeit zu vergrößern.

Es sei weiterhin hinzugefügt, daß alle Antriebe, d. h. insbesondere die Elektro-Motoren 4a, 4a', 9a, 9a' der Transportrollen 4, 4' und der Stützrollen 9, 9' und die Antriebe der Abzugs-Rollenpaare 12, 12' und der oder die Linearantriebe 16 mittels einer Gesamtregelung angesteuert werden, so daß die geschilderten Arbeitsabläufe erreicht werden. Dies wird mit bekannten und handelsüblichen Regelungseinrichtungen erreicht.

## Patentansprüche

1. Vorrichtung zur Herstellung einer Verpackung bestehend aus mindestens zwei in einem Verbindungsbereich aufeinandergelegten Lagen aus Papier, dünnem Karton, insbesondere Craftpapier und Recycling-Papier, die mit mindestens einer durch Verformen der Lagen gebildeten Verbindungs-"Naht" klebstofffrei miteinander verbunden sind, wobei die Verbindungs-"Naht" (26) durch paarweise aus den Lagen (Bahn 11, 11') geschnittene und paarweise abwechselnd und zueinander entgegengesetzt aus diesen herausgedrückte Streifen (24, 24') gebildet ist und wobei zwei zueinander komplementäre Stanz-Drück-Werkzeuge (19, 20) aneinander paarweise zugeordnet sind, die wechselweise mit Stanzzähnen (21) versehen sind, wobei jeweils ein Stanzzahn (21) eines Stanz-Drück-Werkzeuges (19 bzw. 20) in einen Zwischenraum (22) zwischen zwei benachbarten Stanzzähnen (21) des anderen Stanz-Drück-Werkzeuges (20 bzw. 19) eingreifend ausgebildet ist, wobei die Breite (a) des jeweiligen Zwischenraumes (22) im wesentlichen der Breite (b) des jeweiligen Stanzzahnes (21) entspricht und wobei die den jeweiligen Stanzzahn (21) zum benachbarten Zwischenraum (22) begrenzende Kante als Schneidkante (23) ausgebildet ist, dadurch gekennzeichnet, daß beide Stanz-Drück-Werkzeuge (19, 20) mit linear aneinandergereihten Stanzzähnen (21) versehen sind und daß das eine Stanz-Drück-Werkzeug (19) an einem Werkzeugträger (Werkzeugbalken 14) und das andere Stanz-Drück-Werkzeug (20) an einem weiteren Werkzeugträger (Werkzeugbalken 15) angebracht ist, die relativ zueinander aufeinander zu und voneinander weg bewegbar sind.

2. Vorrichtung nach Anspruch 1, dadurch gekennzeichnet, daß an jedem Werkzeugträger (Werkzeugbalken 14 bzw. 15) zwei Stanz-Drück-Werkzeuge (19, bzw. 20) angebracht sind.

3. Vorrichtung nach Anspruch 2, dadurch gekennzeichnet, daß an mindestens einem Werkzeugträger (Werkzeugbalken 14) zwischen den Stanz-Drück-Werkzeugen (19) ein Schneidmesser (17) angeordnet ist.

4. Vorrichtung nach einem der Ansprüche 1 bis 3, dadurch gekennzeichnet, daß die Stanzzähne (21) mit ihren Zwischenräumen (22) so bemessen sind, daß für das Verhältnis der Länge (d) der Streifen (24, 24') zu ihrer Breite (e) gilt (7 e ≧ d ≧ 2 e).

## Claims

1. An apparatus for producing a packing made of at least two layers of paper, thin board, in particular craft paper and recycling paper, which are placed on each other in a connecting zone and which are put together in an adhesive-free manner by at least one connecting "seam" formed by the layers being deformed, the connecting "seam" (26) being formed by strips (24, 24') cut by twos from the layers (web 11, 11') and forced out of the latter by twos alternately and opposite to each other, and two complementary punching and pressing tools (19, 20) being assigned to each other in pairs, which are alternately provided with punching teeth (21), one punching tooth (21) of a punching and pressing tool (19 and 20, respectively) being designed for engagement with an interspace (22) between two neighboring punching teeth (21) of the other punching and pressing tool (20 and 19, respectively), the width (a) of the respective interspace (22) substantially corresponding to the width (b) of the respective punching tooth (21), and the edge delimiting the respective punching tooth (21) from the neighboring interspace (22) being a cutting edge (23), characterized in that both punching and pressing tools (19, 20) are provided with punching teeth (21) of linear sequence and in that one punching and pressing tool (19) is disposed on a tool carrier (beam 14) and the other punching and pressing tool (20) on a further tool carrier (beam 15) which are movable towards and away from each other.

2. An apparatus according to claim 1, characterized in that two punching and pressing tools (19 and 20, respectively) are disposed on each tool carrier (beam 14 and 15, respectively).

3. An apparatus according to claim 2, characterized in that a cutting knife (17) is disposed on at least one tool carrier (beam 14) between the punching and pressing tools (19).

4. An apparatus according to one of claims 1 to 3, characterized in that the punching teeth (21) and their interspaces (22) are dimensioned such that 7 e ≧ d ≧ 2 e applies to the relation of the length (d) of the strips (24, 24') to their width (e).

## Revendications

1. Appareil pour fabriquer un emballage à partir d'au moins deux couches de papier, de carton mince, en particulier de papier kraft et de papier recyclé qui sont superposées dans une zone de liaison et qui sont reliées entre elles sans colle par au moins un joint d'assemblage, le joint d'assemblage (26) étant formé par des languettes (24, 24') découpées par paires dans les couches (lé 11, 11') et repoussées hors de celles-ci par paires en sens opposé alterné, deux outils d'estampage par pression (19, 20) complémentaires entre eux étant disposés par paires l'un contre l'autre et étant munis de dents d'estampage alternées (21), chaque dent d'estampage (21) de l'un des outils d'estampage par pression (19 ou 20) étant conçue pour pénétrer dans un interstice (22) compris entre deux dents d'estampage voisines (21) de l'autre outil d'estampage par pression (20 ou 19), la largeur (a) de chaque interstice (22) correspondant sensiblement à la largeur (b) de chaque dent d'estampage (21), et l'arête (23) constituant la limite entre chaque dent d'estampage (21) et l'interstice voisin (22) étant conçue sous la forme d'une arête de coupe (23), caractérisé en ce que les deux outils d'estampage par pression (19, 20) sont pourvus de dents d'estampage (21) alignées linéairement, et en ce que l'un des outils d'estampage par pression (19) est monté sur un porte-outil (barre porte-outil 14) et l'autre outil d'estampage par pression (20) est monté sur un autre porte-outil (barre porte-outil 15), lesdits porte-outil pouvant être approchés et éloignés l'un de l'autre.

2. Appareil selon la revendication 1, caractérisé en ce que deux outils d'estampage par pression (19 et 20) sont montés sur chaque porte-outil (barres porte-outil 14 et 15).

3. Appareil selon la revendication 2, caractérisé en ce qu'un couteau (17) est monté sur au moins un porte-outil (barre porte-outil 14) entre les outils d'estampage par pression (19).

4. Appareil selon l'une des revendications 1 à 3, caractérisé en ce que les interstices (22) des dents d'estampage (21) sont calculés pour que le rapport de la longueur (d) des languettes (24, 24') à leur largeur (e) soit (7 e ≧ d ≧ 2 e).
